# EUROPÄISCHE PATENTSCHRIFT

(11) **EP 3 084 311 B1**
(45) Veröffentlichungstag und Bekanntmachung des Hinweises auf die Patenterteilung: **09.10.2019**
(21) Anmeldenummer: 14833214.1
(22) Anmeldetag: 16.12.2014
(51) Int. Cl.: F24C 3/08, F24C 3/10

(54) **KOCHSTELLE**
COOKING HOB
PLAQUE DE CUISSON

(30) Priorität: 18.12.2013 ES 201331855
(43) Veröffentlichungstag der Anmeldung: 26.10.2016
(73) Patentinhaber: BSH Hausgeräte GmbH, 81739 München (DE)
(72) Erfinder: PALACIOS VALDUEZA, Luis Antonio, E-39610 Astillero (ES); PLACER MARURI, Emilio, E-39120 Liencres (ES); SAIZ GONZALEZ, Roberto, 39539 Villapresente-Cantabria (ES)
(86) Internationale Anmeldenummer: PCT/IB2014/066979
(87) Internationale Veröffentlichungsnummer: WO 2015/092686

(56) Entgegenhaltungen:
- EP-A1- 2 439 454
- EP-A2- 2 267 371
- EP-A2- 2 369 239
- WO-A1-2004/001295
- WO-A1-2006/077058
- WO-A1-2007/077150

## Beschreibung

Die vorliegende Erfindung betrifft eine Kochstelle. Die Kochstelle ist insbesondere eine Gaskochstelle.

Zum Befestigen eines Thermoelements oder eines Zündelements eines Gasbrenners an dem Gasbrenner bzw. an einem Brennertopf des Gasbrenners können das Thermoelement bzw. das Zündelement mit Hilfe von Zusatzelementen an dem Gasbrenner bzw. an dem Brennertopf festgeklemmt werden.

Die WO 2004/001295 A1 beschreibt einen Gasbrenner mit einer Halteeinrichtung zum Halten eines Thermoelements und eines Zündelements. Die Halteeinrichtung erstreckt sich seitlich aus einem Brennertopf des Gasbrenners heraus.

Die WO 2007/077150 A1 beschreibt einen Herd mit einem Gasbrenner. An einem Brennertopf des Gasbrenners ist ein Zündelement mit Hilfe einer Mutter befestigt.

Die EP 2 439 454 A1 beschreibt einen Gasbrenner für ein Gargerät, wobei ein Zündelement und ein Thermoelement mit Hilfe eines Federblechs und Fixierelementen an dem Gasbrenner befestigt sind.

Vor diesem Hintergrund besteht eine Aufgabe der vorliegenden Erfindung darin, eine verbesserte Kochstelle zur Verfügung zu stellen.

Demgemäß wird eine Kochstelle vorgeschlagen. Die Kochstelle umfasst eine Kochfeldplatte, einen Befestigungsring und eine Gasbrenneranordnung. Die Gasbrenneranordnung umfasst einen Gasbrenner, ein Thermoelement und ein Zündelement, wobei der Befestigungsring dazu eingerichtet ist, den Gasbrenner mit der Kochfeldplatte zu verbinden, wobei der Gasbrenner eine Halteeinrichtung zum Halten des Thermoelements und des Zündelements und eine Anlagefläche umfasst, die dazu eingerichtet ist, an der Kochfeldplatte flächig anzuliegen, wobei die Halteeinrichtung eine Thermoelementaufnahmenut aufweist, in die das Thermoelement seitlich parallel zur Anlagefläche eingeschoben ist, wobei die Halteeinrichtung eine Zündelementaufnahmenut aufweist, in die das Zündelement seitlich parallel zur Anlagefläche eingeschoben ist, wobei ein Gehäuse des Thermoelements die Thermoelementaufnahmenut formschlüssig hintergreift, so dass das Thermoelement senkrecht zu der Anlagefläche fixiert ist, wobei ein Gehäuse des Zündelements die Zündelementaufnahmenut formschlüssig hintergreift, so dass das Zündelement senkrecht zu der Anlagefläche fixiert ist, wobei der Gasbrenner mit dem auf die Kochfeldplatte auflegbaren Befestigungsring verschraubbar ist, wobei der Befestigungsring jeweils eine Ausnehmung für das Thermoelement und das Zündelement aufweist, und wobei das Thermoelement und das Zündelement bei der Montage eines Brennertopfs des Gasbrenners an der Kochfeldplatte durch die entsprechenden Ausnehmungen schiebbar sind, um das Thermoelement und das Zündelement zusätzlich in x- und y-Richtung des Brennertopfs zu fixieren.

Der Gasbrenner weist vorzugsweise einen Basisabschnitt oder Brennertopf auf. Der Brennertopf umfasst vorzugsweise einen topfförmigen Brenneraufnahmeabschnitt. An einem Boden des Brenneraufnahmeabschnitts kann mittig ein Düsenaufnahmeabschnitt zur Aufnahme einer Gasinjektordüse des Gasbrenners vorgesehen sein. Mittels eines Gasanschlusses des Brennertopfs kann der Gasinjektordüse über eine Gasleitung Gas zugeführt werden. Der Brennertopf kann ferner die Anlagefläche aufweisen, die den Brenneraufnahmeabschnitt vorzugsweise vollständig ringförmig umläuft. Die Anlagefläche kann zwei seitliche Befestigungsabschnitte aufweisen, an denen Befestigungsbohrungen zum Verschrauben des Brennertopfs mit einem Befestigungsring vorgesehen sein können. Durch das Vorsehen der Thermoelementaufnahmenut kann das Thermoelement ohne zusätzliche Elemente an dem Gasbrenner bzw. dem Brennertopf schnell und einfach montiert werden. Vorzugsweise sind Seitenflanken der Thermoelementaufnahmenut senkrecht zu der Anlagefläche positioniert. Insbesondere ist das Thermoelement von der Seite in die Thermoelementaufnahmenut einschiebbar.

Die Thermoelementaufnahmenut ist von einem Gehäuse des Thermoelements formschlüssig hintergreifbar, so dass das Thermoelement senkrecht zu der Anlagefläche fixierbar ist.

Insbesondere ist das Thermoelement mit Hilfe der Thermoelementaufnahmenut in einer z-Richtung des Brennertopfs fixierbar. Das Gehäuse des Thermoelements kann einen stiftförmigen Grundkörper und zwei ringförmig um den Grundkörper umlaufende Flansche aufweisen. Die Flansche sind vorzugsweise voneinander beabstandet angeordnet. Insbesondere greift die Thermoelementaufnahmenut mit Hilfe eines Eingriffsabschnitts zwischen die Flansche des Gehäuses des Thermoelements. Hierdurch wird eine sichere Fixierung des Thermoelements in z-Richtung erreicht.

Gemäß einer weiteren Ausführungsform ist die Halteeinrichtung plattenförmig.

Die Halteeinrichtung erstreckt sich vorzugsweise seitlich aus dem Anlageabschnitt heraus. Insbesondere sind der Anlageabschnitt und die Halteeinrichtung materialeinstückig ausgebildet. Die Halteeinrichtung kann insbesondere hakenförmig ausgebildet sein.

Die Halteeinrichtung ist zusätzlich zum Halten eines Zündelements des Gasbrenners eingerichtet.

Hierdurch kann auch das Zündelement ohne zusätzliche Bauteile an dem Gasbrenner bzw. an dem Brennertopf befestigt sein. Das Zündelement kann eine Zündkerze sein. Das Zündelement ist insbesondere ein elektrisches Zündelement. Vorzugsweise ist das Zündelement ein Piezoelement.

Die Halteeinrichtung weist eine Zündelementaufnahmenut auf, in die das Zündelement seitlich parallel zur Anlagefläche einschiebbar ist.

Hierdurch ist eine schnelle und einfache Montage des Zündelements an dem Brennertopf ohne zusätzliche Bauteile möglich. Die Zündelementaufnahmenut weist vorzugsweise Seitenflanken auf, die senkrecht zu der Anlagefläche positioniert sind.

Die Zündelementaufnahmenut ist von einem Gehäuse des Zündelements formschlüssig hintergreifbar, so dass das Zündelement senkrecht zu der Anlagefläche fixierbar ist.

Insbesondere ist das Zündelement in z-Richtung des Brennertopfs fixierbar. Das Gehäuse des Zündelements weist vorzugsweise einen stiftförmigen Grundkörper und zwei den Grundkörper ringförmig umlaufende Flansche auf. Die Zündelementaufnahmenut kann mit einem Eingriffsabschnitt zwischen die Flansche formschlüssig eingreifen.

Gemäß einer weiteren Ausführungsform sind die Thermoelementaufnahmenut und die Zündelementaufnahmenut derart angeordnet, dass diese aufeinander zu laufen. Insbesondere schneidet eine Mittellinie der Thermoelementaufnahmenut eine Mittellinie der Zündelementaufnahmenut.

Gemäß einer weiteren Ausführungsform sind die Thermoelementaufnahmenut und die Zündelementaufnahmenut in einem vorbestimmten Winkel relativ zueinander angeordnet. Insbesondere schneiden sich die Mittellinie der Thermoelementaufnahmenut und die Mittellinie der Zündelementaufnahmenut unter dem vorbestimmten Winkel. Der vorbestimmte Winkel beträgt vorzugsweise 90° bis 120°, weiter bevorzugt 95° bis 115°, weiter bevorzugt 100° bis 110°.

Der Gasbrenner ist mit einem auf der Kochfeldplatte auflegbaren Befestigungsring verschraubbar.

Insbesondere ist der Brennertopf mit dem Befestigungsring verschraubbar. Der Befestigungsring weist vorzugsweise Montagebohrungen auf, mit Hilfe derer der Brennertopf mit dem Befestigungsring verschraubbar ist. Erfindungsgemäß weist der Befestigungsring jeweils eine Ausnehmung für das Thermoelement und das Zündelement auf, wobei das Thermoelement und das Zündelement bei der Montage des Brennertopfs an der Kochfeldplatte durch die entsprechenden Ausnehmungen geschoben werden, um das Thermoelement und das Zündelement zusätzlich in x- und y-Richtung des Brennertopfs zu fixieren.

Die Gasbrenneranordnung umfasst den Gasbrenner und das Thermoelement, wobei das Thermoelement seitlich parallel zur Anlagefläche in die Thermoelementaufnahmenut eingeschoben ist.

Ein Gehäuse des Thermoelements hintergreift die Thermoelementaufnahmenut formschlüssig, so dass das Thermoelement senkrecht zu der Anlagefläche fixiert ist. Insbesondere ist das Thermoelement mit Hilfe der Thermoelementaufnahmenut in z-Richtung des Brennertopfs fixiert.

Die Gasbrenneranordnung weist ferner ein Zündelement auf, das seitlich parallel zur Anlagefläche in eine Zündelementaufnahmenut der Halteeinrichtung eingeschoben ist.

Ein Gehäuse des Zündelements hintergreift die Zündelementaufnahmenut formschlüssig, so dass das Zündelement senkrecht zu der Anlagefläche fixiert ist.

Insbesondere ist das Zündelement mit Hilfe der Zündelementaufnahmenut in z-Richtung des Brennertopfs fixiert.

Die Kochstelle, insbesondere die Gaskochstelle, weist eine derartige Gasbrenneranordnung auf.

Die Kochstelle ist insbesondere eine Gaskochstelle. Die Kochstelle kann Teil eines Haushaltsgeräts sein.

Die Kochstelle weist ferner eine Kochfeldplatte und einen Befestigungsring auf, der dazu eingerichtet ist, den Gasbrenner mit der Kochfeldplatte zu verbinden.

Der Befestigungsring weist jeweils eine Ausnehmung für das Gehäuse des Thermoelements und das Gehäuse des Zündelements auf. Beim Montieren des Gasbrenners bzw. des Brennertopfs an der Kochfeldplatte werden das Thermoelement und das Zündelement durch die entsprechenden Ausnehmungen des Befestigungsrings geschoben und sind hierdurch zusätzlich zu der Fixierung in z-Richtung auch in x- und y-Richtung des Brennertopfs fixiert.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen.

Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
Fig. 1 zeigt eine schematische perspektivische Ansicht einer Ausführungsform eines Gasbrenners;
Fig. 2 zeigt eine weitere schematische perspektivische Ansicht des Gasbrenners gemäß der Fig. 1;
Fig. 3 zeigt eine weitere schematische perspektivische Ansicht des Gasbrenners gemäß der Fig. 1;
Fig. 4 zeigt eine schematische Schnittansicht des Gasbrenners gemäß der Fig. 1;
Fig. 5 zeigt eine schematische perspektivische Ansicht einer Ausführungsform einer Kochstelle;
Fig. 6 zeigt eine weitere schematische perspektivische Ansicht der Kochstelle gemäß der Fig. 5; und
Fig. 7 zeigt eine weitere schematische perspektivische Ansicht der Kochstelle gemäß der Fig. 5.

In den Figuren sind gleiche oder funktionsgleiche Elemente mit denselben Bezugszeichen versehen worden, sofern nichts anderes angegeben ist.

Die Fig. 1 zeigt in einer schematischen perspektivischen Ansicht einen Gasbrenner 31. Der Gasbrenner 31 weist einen Basisabschnitt oder Brennertopf 1 auf. In oder an dem Brennertopf 1 kann ein in den Figuren nicht dargestelltes Oberteil des Gasbrenners 31 angeordnet sein.

Der Brennertopf 1 weist, wie in der Fig. 4 gezeigt, einen topfförmigen Brenneraufnahmeabschnitt 3 zur Aufnahme des Oberteils des Gasbrenners 31 und einen vorzugsweise mittig in dem Brenneraufnahmeabschnitt 3 angeordneten Düsenaufnahmeabschnitt 4 zur Aufnahme einer Gasinjektordüse des Gasbrenners 31 auf. Ferner weist der Brennertopf 1 einen seitlich an dem Brenneraufnahmeabschnitt 3 angeordneten Gasanschluss 5 auf. Der Gasanschluss 5 steht über einen Gaskanal 6 mit dem Düsenaufnahmeabschnitt 4 fluidisch in Verbindung.

Der Brennertopf 1 weist ferner eine Anlagefläche 7 auf, die dazu eingerichtet ist, an einer Kochfeldplatte 8 der Kochstelle 2 flächig aufzuliegen. Insbesondere ist die Anlagefläche 7 dazu eingerichtet, unterseitig an der Kochfeldplatte 8 flächig anzuliegen. Die Anlagefläche 7 umläuft den Brenneraufnahmeabschnitt 3 vorzugsweise ringförmig. Der Brenneraufnahmeabschnitt 3 weist in der Aufsicht eine Kreisform mit zwei seitlichen, parallel zueinander angeordneten Abflachungen 9, 10 auf. Im Bereich dieser Abflachungen 9, 10 weist die Anlagefläche 7 flügelartige Befestigungsabschnitte 11, 12 auf. Mit Hilfe der Befestigungsabschnitte 11, 12 kann der Brennertopf 1 an der Kochfeldplatte 8 befestigt werden. An den Befestigungsabschnitten 11, 12 ist vorzugsweise jeweils eine Befestigungsbohrung 13, 14 vorgesehen. Die Befestigungsbohrungen 13, 14 können als Gewindebohrungen ausgeführt sein. Weiterhin umfasst der Brennertopf 1 eine Halteeinrichtung 15 zum Halten eines Thermoelements 16. Das Thermoelement 16 ist dazu eingerichtet, den Betriebszustand des Gasbrenners 31 zu erfassen. Die Halteeinrichtung 15 ist vorzugsweise materialeinstückig mit der Anlagefläche 7 ausgebildet. Die Halteeinrichtung 15 weist eine senkrecht zu der Anlagefläche 7 positionierte Thermoelementaufnahmenut 17 auf. Insbesondere sind Seitenflanken 32, 33 der Thermoelementaufnahmenut 17 senkrecht zu der Anlagefläche 7 positioniert. In die Thermoelementaufnahmenut 17 ist das Thermoelement 16 seitlich und insbesondere parallel zu der Anlagefläche 7 einschiebbar. Unter senkrecht ist vorliegend ein Winkel von 90° ± 10°, weiter bevorzugt von 90° ± 5°, weiter bevorzugt von 90° ± 1°, weiter bevorzugt von genau 90° zu verstehen.

Die Thermoelementaufnahmenut 17 ist, wie die Fig. 4 zeigt, von einem Gehäuse 18 des Thermoelements 16 formschlüssig hintergreifbar, so dass das Thermoelement 16 senkrecht zu der Anlagefläche 7 fixierbar ist. Insbesondere ist das Thermoelement 16 in z-Richtung des Brennertopfs 1 fixierbar. Die Halteeinrichtung 15 ist vorzugsweise plattenförmig. In der Fig. 4 ist ein Koordinatensystem gezeigt, welches eine x-, y- und z-Richtung des Gasbrenners 31 bzw. des Brennertopfs 1 angibt. Das Gehäuse 18 des Thermoelements 16 ist vorzugsweise stiftförmig mit zwei voneinander beabstandet angeordneten, das Gehäuse 18 ringförmig umlaufenden Flanschen 19, 20 ausgebildet. Die Thermoelementaufnahmenut 17 weist einen Eingriffsabschnitt 21 auf, der zwischen die Flansche 19, 20 eingreift. Die Thermoelementaufnahmenut 17 weist somit in der Orientierung der Fig. 4 eine auf der Seite liegende H-Form auf.

Die Halteeinrichtung 15 ist weiterhin zusätzlich zum Halten eines Zündelements 22 des Gasbrenners 31 eingerichtet. Hierzu weist die Halteeinrichtung 15 eine senkrecht zu der Anlagefläche 7 positionierte Zündelementaufnahmenut 23 auf. Insbesondere sind Seitenflanken 34, 35 der Zündelementaufnahmenut 23 senkrecht zu der Anlagefläche 7 positioniert. Die Zündelementaufnahmenut 23 ist von einem Gehäuse 24 des Zündelements 22 formschlüssig hintergreifbar, so dass das Zündelement 22 senkrecht zu der Anlagefläche 7 und insbesondere in z-Richtung des Brennertopfs 1 fixiert ist. Das Gehäuse 24 des Zündelements 22 ist vorzugsweise analog zu dem Gehäuse 18 des Thermoelements 16 ausgebildet.

Die Thermoelementaufnahmenut 17 und die Zündelementaufnahmenut 23 sind vorzugsweise derart angeordnet, dass diese aufeinander zulaufen. Insbesondere ist eine Mittellinie 25 der Thermoelementaufnahmenut 17 so angeordnet, dass sie eine Mittellinie 26 der Zündelementaufnahmenut 23 schneidet. Die Thermoelementaufnahmenut 17 und die Zündelementaufnahmenut 23 sind vorzugsweise in einem vorbestimmten Winkel α relativ zueinander angeordnet. Das heißt, die Mittellinien 25, 26 schneiden sich unter dem Winkel a. Der vorbestimmte Winkel α beträgt vorzugsweise 90° bis 120°, weiter bevorzugt 95° bis 115°, weiter bevorzugt 100° bis 110°.

Die Fig. 2 zeigt das Einschieben des Thermoelements 16 in einer ersten Montagerichtung M₁ sowie das Einschieben des Zündelements 22 in die Zündelementaufnahmenut 23 in einer zweiten Montagerichtung M₂. Die Montagerichtungen M₁ bzw. M₂ sind entlang der Mittellinien 25 bzw. 26 orientiert.

Die Fig. 3 zeigt das an dem Gasbrenner 31 bzw. an dem Brennertopf 1 montierte Thermoelement 16 und das an dem Gasbrenner 31 bzw. dem Brennertopf 1 montierte Zündelement 22. Der Gasbrenner 31, das Thermoelement 16 und das Zündelement 22 bilden eine Gasbrenneranordnung 30.

Der Gasbrenner 31 ist mit einem auf der Kochfeldplatte 8 auflegbaren Befestigungsring 27 verschraubbar. Die Fig. 6 zeigt das Montieren des Gasbrenners 31 mit dem Thermoelement 16 und dem Zündelement 22 von einer Unterseite der Kochfeldplatte 8 in einer Montagerichtung M₃. Oberseitig an der Kochfeldplatte 8 ist der Befestigungsring 27 angeordnet.

Die Fig. 7 zeigt die fertig montierte Kochstelle 2. Hierbei ist der Befestigungsring 27 mit Hilfe der Befestigungsbohrungen 13, 14 des Brennertopfs 1 mit diesem verschraubt. Wie die Fig. 5 zeigt, weist der Befestigungsring 27 eine Ausnehmung 28 für das Thermoelement 16 sowie eine Ausnehmung 29 für das Zündelement 22 auf. Beim Montieren des Brennertopfs 1 an der Kochfeldplatte 8 werden das Thermoelement 16 und das Zündelement 22 durch die korrespondierenden Ausnehmungen 28, 29 geschoben und sind so in x- und y-Richtung des Brennertopfs 1 fixiert.

Die Gasbrenneranordnung 30 weist den Gasbrenner 31 mit dem Brennertopf 1 und das Thermoelement 16 auf, das seitlich in die Thermoelementaufnahmenut 17 eingeschoben ist. Ferner weist die Gasbrenneranordnung 30 das Zündelement 22 auf, das seitlich in die Zündelementaufnahmenut 23 der Halteeinrichtung 15 eingeschoben ist.

### Verwendete Bezugszeichen:

- 1: Brennertopf
- 2: Kochstelle
- 3: Brenneraufnahmeabschnitt
- 4: Düsenaufnahmeabschnitt
- 5: Gasanschluss
- 6: Gaskanal
- 7: Anlagefläche
- 8: Kochfeldplatte
- 9: Abflachung
- 10: Abflachung
- 11: Befestigungsabschnitt
- 12: Befestigungsabschnitt
- 13: Befestigungsbohrung
- 14: Befestigungsbohrung
- 15: Halteeinrichtung
- 16: Thermoelement
- 17: Thermoelementaufnahmenut
- 18: Gehäuse
- 19: Flansch
- 20: Flansch
- 21: Eingriffsabschnitt
- 22: Zündelement
- 23: Zündelementaufnahmenut
- 24: Gehäuse
- 25: Mittellinie
- 26: Mittellinie
- 27: Befestigungsring
- 28: Ausnehmung
- 29: Ausnehmung
- 30: Gasbrenneranordnung
- 31: Gasbrenner
- 32: Seitenflanke
- 33: Seitenflanke
- 34: Seitenflanke
- 35: Seitenflanke

- M₁: Montagerichtung
- M₂: Montagerichtung
- M₃: Montagerichtung
- α: Winkel

## Patentansprüche

1. Kochstelle (2), insbesondere Gaskochstelle, mit einer Kochfeldplatte (8), einem Befestigungsring (27) und einer Gasbrenneranordnung (30), wobei die Gasbrenneranordnung (30) einen Gasbrenner (31), ein Thermoelement (16) und ein Zündelement (22) aufweist, wobei der Befestigungsring (27) dazu eingerichtet ist, den Gasbrenner (31) mit der Kochfeldplatte (8) zu verbinden, wobei der Gasbrenner (31) eine Halteeinrichtung (15) zum Halten des Thermoelements (16) und des Zündelements (22) und eine Anlagefläche (7) umfasst, die dazu eingerichtet ist, an der Kochfeldplatte (8) flächig anzuliegen, wobei die Halteeinrichtung (15) eine Thermoelementaufnahmenut (17) aufweist, in die das Thermoelement (16) seitlich parallel zur Anlagefläche (7) eingeschoben ist, wobei die Halteeinrichtung (15) eine Zündelementaufnahmenut (23) aufweist, in die das Zündelement (22) seitlich parallel zur Anlagefläche (7) eingeschoben ist, **dadurch gekennzeichnet, dass** ein Gehäuse (18) des Thermoelements (16) die Thermoelementaufnahmenut (17) formschlüssig hintergreift, so dass das Thermoelement (16) senkrecht zu der Anlagefläche (7) fixiert ist, wobei ein Gehäuse (24) des Zündelements (22) die Zündelementaufnahmenut (23) formschlüssig hintergreift, so dass das Zündelement (22) senkrecht zu der Anlagefläche (7) fixiert ist, wobei der Gasbrenner (31) mit dem auf die Kochfeldplatte (2) auflegbaren Befestigungsring (27) verschraubbar ist, wobei der Befestigungsring (27) jeweils eine Ausnehmung (28, 29) für das Thermoelement (16) und das Zündelement (22) aufweist, und wobei das Thermoelement (16) und das Zündelement (22) bei der Montage eines Brennertopfs (1) des Gasbrenners (31) an der Kochfeldplatte (8) durch die entsprechenden Ausnehmungen (28, 29) schiebbar sind, um das Thermoelement (16) und das Zündelement (22) zusätzlich in x- und y-Richtung des Brennertopfs (1) zu fixieren.

2. Kochstelle nach Anspruch 1, **dadurch gekennzeichnet, dass** die Halteeinrichtung (15) plattenförmig ist.

3. Kochstelle nach Anspruch 1 oder 2, **dadurch gekennzeichnet, dass** die Thermoelementaufnahmenut (17) und die Zündelementaufnahmenut (23) derart angeordnet sind, dass diese aufeinander zu laufen.

4. Kochstelle nach einem der Ansprüche 1 - 3, **dadurch gekennzeichnet, dass** die Thermoelementaufnahmenut (17) und die Zündelementaufnahmenut (23) in einem vorbestimmten Winkel (α) relativ zueinander angeordnet sind.

## Claims

1. Cooktop (2), in particular gas cooktop, with a cooktop plate (8), a fastening ring (27) and a gas burner arrangement (30), wherein the gas burner arrangement (30) has a gas burner (31), a thermal element (16) and an ignition element (22), wherein the fastening ring (27) is designed to connect the gas burner (31) with the cooktop plate (8), wherein the gas burner (31) comprises a holding device (15) for holding the thermal element (16) and the ignition element (22) and a contact surface (7), which is designed to come into surface contact with a cooktop plate (8), wherein the holding device (15) has a thermal element receiving slot (17), into which the thermal element (16) is pushed laterally parallel to the contact surface (7), wherein the holding device (15) has an ignition element receiving slot (23), into which the ignition element (22) is pushed laterally parallel to the contact surface (7), **characterised in that** a housing (18) of the thermal element (16) can engage behind the thermal element receiving slot (17) with a form fit so that the thermal element (16) is fixed perpendicular to the contact surface (7), wherein a housing (24) of the ignition element (22) engages behind the ignition element receiving slot (23) with a form fit, so that the ignition element (22) is fixed perpendicular to the contact surface (7), wherein the gas burner (31) can be screwed to the fastening ring (27) which can be positioned on the cooktop plate (2), wherein the fastening ring (27) has a cut-out (28, 29) for the thermal element (16) and the ignition element (22) in each case, and wherein the thermal element (16) and the ignition element (22) can be slid through the corresponding cut-outs (28, 29) when a burner pot (1) of the gas burner (31) is assembled on the cooktop plate (8), in order to fix the thermal element (16) and the ignition element (22) additionally in the x- and y-direction of the burner pot (1).

2. Cooktop according to claim 1, **characterised in that** the holding device (15) is plate-shaped.

3. Cooktop according to claim 1 or 2, **characterised in that** the thermal element receiving slot (17) and the ignition element receiving slot (23) are arranged such that they run one on top of the other.

4. Cooktop according to one of claims 1 to 3, **characterised in that** the thermal element receiving slot (17) and the ignition element receiving slot (23) are arranged at a predetermined angle (α) relative to one another.

## Revendications

1. Cuisinière (2), en particulier cuisinière à gaz, avec une plaque de table de cuisson (8), une rondelle de fixation (27) et un agencement de brûleurs à gaz (30), cet agencement de brûleurs à gaz (30) comportant un brûleur à gaz (31), un thermocouple (16) et un élément d'allumage (22), la rondelle de fixation (27) servant à raccorder le brûleur à gaz (31) à la plaque de table de cuisson (8), le brûleur à gaz (31) comprenant un dispositif de maintien (15) qui maintient le thermocouple (16) et l'élément d'allumage (22) ainsi qu'une surface de pose (7) servant à déposer à plat sur la plaque de table de cuisson (8),
ce dispositif de maintien (15) comportant une rainure de logement pour le thermocouple (17) dans laquelle le thermocouple (16) est poussé latéralement en parallèle à la surface de pose (7), ce dispositif de maintien (15) comportant une rainure de logement pour l'élément d'allumage (23) dans laquelle l'élément d'allumage (22) est poussé latéralement en parallèle à la surface de pose (7), **caractérisée en ce que** l'enveloppe (18) du thermocouple (16) agrippe par l'arrière la rainure de logement pour le thermocouple (17) par emboîtement si bien que le thermocouple (16) se fixe à la perpendiculaire de la surface de pose (7), l'enveloppe (24) de l'élément d'allumage (22) agrippant par derrière la rainure de logement de l'élément d'allumage (23) par emboîtement si bien que l'élément d'allumage (22) se fixe à la perpendiculaire de la surface de pose (7), le brûleur à gaz (31) pouvant se visser avec la rondelle de fixation (27) à déposer sur la plaque de table de cuisson (2), cette rondelle de fixation (27) comportant chaque fois un trou (28, 29) destiné au thermocouple (16) et à l'élément d'allumage (22), et le thermocouple (16) ainsi que l'élément d'allumage (22) pouvant coulisser lors du montage d'un brûleur (1) du brûleur à gaz (31) sur la plaque de table de cuisson (8) par les trous (28, 29) prévus à cet effet, pour fixer le thermocouple (16) et l'élément d'allumage (22) en plus dans la direction x et y du brûleur (1).

2. Cuisinière selon la revendication 1, **caractérisée en ce que** le dispositif de maintien (15) présente la forme d'une plaque.

3. Cuisinière selon la revendication 1 ou 2, **caractérisée en ce que** la rainure de logement du thermocouple (17) et la rainure de logement de l'élément d'allumage (23) sont disposées de sorte qu'elles se rejoignent.

4. Cuisinière selon l'une des revendications 1 à 3, **caractérisée en ce que** la rainure de logement du thermocouple (17) et la rainure de logement de l'élément d'allumage (23) sont situées à un angle (α) prédéterminé l'un par rapport à l'autre.
